# EUROPÄISCHE PATENTSCHRIFT

(11) **EP 3 004 717 B1**
(45) Veröffentlichungstag und Bekanntmachung des Hinweises auf die Patenterteilung: **07.07.2021**
(21) Anmeldenummer: 14726600.1
(22) Anmeldetag: 27.05.2014
(51) Int. Cl.: F16P 3/14, B66B 13/06, B66B 13/22

(54) **AUFZUGSTÜR MIT EINEM TÜRKONTAKTSCHALTER**
ELEVATOR DOOR WITH A DOOR CONTACT SWITCH
PORTE D'ASCENSEUR DOTÉE D'UN COMMUTATEUR DE CONTACT DE PORTE

(30) Priorität: 28.05.2013 EP 13169531
(43) Veröffentlichungstag der Anmeldung: 13.04.2016
(73) Patentinhaber: Inventio AG, 6052 Hergiswil (CH)
(72) Erfinder: MÜLLER, Rudolf J., CH-6004 Luzern (CH); BIRRER, Eric, CH-6033 Buchrain (CH)
(86) Internationale Anmeldenummer: PCT/EP2014/060888
(87) Internationale Veröffentlichungsnummer: WO 2014/191379

(56) Entgegenhaltungen:
- EP-A2- 1 473 511
- WO-A1-2006/036146
- None

## Beschreibung

Die Erfindung betrifft eine Schaltvorrichtung für eine Aufzugstür zum Bereitstellen eines Türkontaktsignales. Die Erfindung betrifft weiterhin ein Verfahren zum Bereitstellen eines solchen Türkontaktsignales mittels einer solchen Schaltvorrichtung.

Aufzugsanlagen weisen eine Aufzugskabine und Aufzugstüren, insbesondere eine Kabinentür und Schachttüren, auf. Beispielhaft ist eine Schachttür mit mindestens einem Türkontaktschalter versehen, mittels welchem überwacht wird, ob die Schachttür entriegelt ist. Solche an jeder einzelnen Schachttür angeordnete Türkontaktschalter sind in einen Sicherheitskreis eingebunden. Wenn eine dieser Schachttüren entriegelt ist, ist der Sicherheitskreis unterbrochen. Derart kann die Aufzugskabine nur verfahren werden, wenn alle Schachttüren der Aufzugsanlage verriegelt sind. Darüber hinaus können mittels Türkontaktschaltern weitere Stellungen einer solchen Aufzugstür überwacht werden, insbesondere eine Offen- oder Geschlossenstellung.

WO 2006036146 zeigt eine Schaltvorrichtung zum Überwachen eines zu einer Aufzugstür gehörenden Türblatts. Die Aufzugstür umfasst neben dem Türblatt eine Türumrandung, wobei das Türblatt an der Türumrandung verriegelbar ist. Die Schaltvorrichtung weist eine Vielzahl von Magneten und eine gleich hohe Anzahl von Näherungssensoren auf. Die Magneten sind am Türblatt angeordnet und die Näherungssensoren an der Türumrandung befestigt. Ein jeder dieser Näherungssensoren ist genau einem einzelnen Magneten zugeordnet. Die Magneten weisen dabei zueinander eine definierte geometrische Anordnung auf. Diese definierte geometrische Anordnung wird ebenso durch die Näherungssensoren derart abgebildet, dass die Magneten bei einem Übergang des Türblatts in seine Verriegeltenstellung die Näherungssensoren gleichzeitig aktivieren. Das heisst, dass jeder Näherungssensor von dem ihm zugeordneten Magneten gleich beabstandet ist. Mittels einer derart definierten Schaltvorrichtung lässt sich vermeiden, dass eine unbefugte Person mittels eines an die Näherungssensoren gehaltenen Dauermagneten eine Verriegeltenstellung der betreffenden Aufzugstür vortäuscht, obwohl diese Aufzugstür beispielsweise noch geöffnet ist.

Problematisch bei einer solchen Schaltvorrichtung ist, dass ein solcher die Verriegeltenstellung auslösender Abstand der Magneten zu ihren zugeordneten Näherungssensoren ebenso durch Fehlstellungen eines beispielhaft beschädigten Türblatts, beeinflussbar ist. Das bedeutet, dass ein Abweichen der Magneten von ihrer vorgesehenen Bewegungsbahn nahe der Verriegeltenstellung des Türblatts eine Verschiebung der Verriegeltenstellung selbst bedeutet, was wiederum zum Ausfall der Aufzugstür und demzufolge zum Stillstand der Aufzugsanlage führen kann.

Es ist daher eine Aufgabe der Erfindung, eine Schaltvorrichtung für eine Aufzugstür mit verringerter Ausfallwahrscheinlichkeit zu schaffen.

Die Aufgabe wird gelöst durch eine Schaltvorrichtung gemäß dem Anspruch 1.

Die Aufgabe wird auch gelöst durch ein Verfahren gemäss dem Anspruch 9.

Mittels Magneten schaltbare Stromkreise von Aufzugstüren können Fehlfunktionen verursachen, wenn einzig ein definierter Schaltabstand des Magneten zum Näherungssensor das Kriterium für das Schalten des entsprechenden Türkontaktes darstellt. Ein relevanter Abstand von Aufzugstürkomponenten, bei dem der Schaltvorgang vonstattengehen soll, lässt sich derart nur zuverlässig festlegen, wenn sich der Magnet bezüglich des Näherungssensors entlang jener Bewegungsbahn bewegt, aufgrund derer die Schaltvorrichtung justiert ist.

Es ist jedoch nicht ungewöhnlich, dass verschiedene Bestandteile der Aufzugstür im Laufe ihres Betriebes durch äussere Einflüsse derart verändert werden, dass sich der Magnet bezüglich des Näherungssensors nicht mehr entlang seiner vorgesehenen Bewegungsachse bewegt. Dies kann beispielsweise durch Verformung des Türblatts oder Abnutzung einzelner das Türblatt führende Führungselemente verursacht sein. Entsprechend einer daher veränderten Bewegung des Magneten in der Umgebung des Näherungssensors kann der relevante Abstand der Aufzugstürkomponenten zum Zeitpunkt des Schaltvorganges verändert sein.

Es wurde demnach versucht, die Ausgestaltung der Schaltvorrichtung so zu verändern, dass eine derartige Veränderung der Aufzugstür weitestgehend keinen Einfluss auf den relevanten Abstand hat. Mittels einer Vielzahl von Näherungssensoren, die jeweils ein Sensorsignal in Abhängigkeit ihrer spezifischen Abstände von dem einzelnen Magneten erzeugen, ist es möglich, den Schaltvorgang bei diesem vorgegebenem relevanten Abstand unabhängig der Veränderungen der Aufzugstür durch äussere Einflüsse auszulösen. Demnach können anhand einer Auswertung der Sensorsignale Fehlstellungen des Magneten im Detektionsraum kompensiert werden.

Bei einer Weiterbildung der Schaltvorrichtung sind die Näherungssensoren durch Hall-Sensoren gebildet. Hall-Sensoren sind einfach ausgebildete und demnach entsprechend zuverlässig wirkende Näherungssensoren.

Bei einer Weiterbildung der Schaltvorrichtung sind die Näherungssensoren im Wesentlichen einseitig einer Bewegungsachse des Magneten angeordnet. Alternativ dazu können die Näherungssensoren im Wesentlichen beidseitig dieser Bewegungsachse des Magneten angeordnet sein. Mittels dieser Alternativen werden Möglichkeiten gegeben, die Sensorsignale auf einfache Art und Weise auszuwerten.

Eine Weiterbildung der Schaltvorrichtung umfasst zwei Näherungssensoren oder drei, vorzugsweise nicht entlang einer Geraden angeordnete, Näherungssensoren. Abhängig davon, wie sich die äusseren Einflüsse auf die Aufzugstür auswirken, ist eine bestimmte Mindestanzahl von Näherungssensoren notwendig, um die Position des Magneten innerhalb des Detektionsraums bestimmen zu können und so den beschriebenen relevanten Abstand der Aufzugstürkomponenten beim Schaltvorgang der Schaltvorrichtung auf Dauer einzuhalten. Wenn zu erwarten ist, dass sich die Bewegungsachse des Magneten aufgrund der äusseren Einflüsse im Detektionsraum der Schaltvorrichtung nur entlang einer Ebene verschiebt, sind dafür lediglich zwei Näherungssensoren notwendig. Wenn die Aufzugstürkomponenten aufgrund der äusseren Einflüsse jedoch so verändert werden, dass die Bewegungsachse des Magneten im Detektionsraum beliebig verändert werden kann, sind drei Näherungssensoren notwendig, um den relevanten Abstand der Aufzugstürkomponenten beim Schaltvorgang der Schaltvorrichtung auf Dauer einzuhalten.

Die Auswerteeinheit kann derart ausgebildet sein, dass Referenzsignalwerte, welche bei einer Referenzstellung des Magneten erzeugte Signalwerte der Sensorsignale sind, in der Auswerteeinheit speicherbar und die Referenzsignalwerte mit den bei einer aktuellen Stellung des Magneten erzeugten Signalwerten der Sensorsignale vergleichbar sind. Derart kann die Auswirkung von äusseren Einflüssen auf die Aufzugstür ermittelt werden. Zugleich kann eine aus diesem Grund übermässig grosse Veränderung der aktuellen Stellung des Magneten von der Referenzstellung des Magneten im Detektionsraum detektiert oder auch verhindert werden. So können Ausfälle der Aufzugstür mittels vorbeugender Wartung verhindert werden.

Bei einer Weiterbildung der die Auswerteeinheit umfassenden Schaltvorrichtung ist ein Mindestwert in der Auswerteeinheit speicherbar und die Auswerteeinheit derart ausgebildet ist, dass der Türkontakt nur geschaltet wird, wenn die Signalwerte den Mindestwert überschreiten. Mittels eines solchen zusätzlichen Sicherheitsaspektes können Fehlfunktionen der Schaltvorrichtung verhindert werden, wenn beispielhaft alle anderen Kriterien für einen Schaltvorgang der Schaltvorrichtung erfüllt sind.

Eine Weiterbildung der Schaltvorrichtung weist eine magnetische Impulse erzeugende Selbsttesteinheit auf, wobei die Selbsttesteinheit derart auf mindestens einen der Näherungssensoren wirkt, dass mittels eines solchen Impulses ein Signalwert erzeugt wird. Mittels einer solchen auf das Sensorsignal des Näherungssensors wirkenden Selbsttesteinheit lassen sich auftretende Funktionsstörungen der Schaltvorrichtung erkennen. Bei voller Funktionalität der Schaltvorrichtung verursacht der magnetische Impuls der Selbsttesteinheit einen Signalwert des Näherungssensors. Entsprechend ist das Sensorsignal durch diesen Signalwert beeinflusst. Ergibt eine Auswertung des Sensorsignals, dass das Sensorsignal nicht oder auf unerwartete Weise durch die Selbsttesteinheit beeinflusst ist, kann beispielhaft eine durch einen Servicetechniker behebbare Funktionsstörung der Schaltvorrichtung die Ursache sein.

Eine Weiterbildung der Aufzugstür weist eine zwei zueinander zu verriegelnde Komponenten umfassende Verriegelungsvorrichtung, wobei die zueinander zu verriegelnden Komponenten vorzugsweise ein Riegel und ein Anschlag sind, oder mindestens zwei zueinander bewegbare Komponenten auf, wobei die mindestens zwei zueinander bewegbaren Komponenten mindestens ein Türblatt und eine Türumrandung sind, wobei die Näherungssensoren an einer ersten der Komponenten befestigt sind und der Magnet an einer zweiten der Komponenten befestigt ist. Eine derartige Anordnung der Näherungssensoren und des Magneten ermöglicht die Überwachung einer Geschlossen-, Offen- oder beliebigen Betriebsstellung des Türblattes oder eine Verriegeltenstellung der Aufzugstür.

Im Folgenden wird die Erfindung anhand von Figuren näher erläutert. Es zeigen:
- Figur 1:: eine Aufzugstür mit einer Verriegelungsvorrichtung;
- Figuren 2A, 2B:: eine Schaltvorrichtung einer Aufzugstür gemäss Stand der Technik;
- Figur 3:: eine Schaltvorrichtung für eine Aufzugstür;
- Figur 4A:: eine Schaltvorrichtung einer Aufzugstür gemäss einer ersten Ausgestaltungsvariante;
- Figur 4B:: Signalverlaufsdiagramm der in Figur 3A gezeigten Schaltvorrichtung;
- Figur 5A:: eine Schaltvorrichtung einer Aufzugstür gemäss einer zweiten Ausgestaltungsvariante;
- Figur 5B:: Signalverlaufsdiagramm der in Figur 5A gezeigten Schaltvorrichtung; und
- Figur 6:: eine Schaltvorrichtung einer Aufzugstür gemäss einer dritten Ausgestaltungsvariante.

Figur 1 zeigt eine in einer Aufzugsanlage angeordnete Aufzugstür 2. Die Aufzugstür 2 kann als Kabinentür oder als eine an einem Stockwerksboden 12 angeordnete Schachttür ausgebildet sein. Die Aufzugstür 2 umfasst eine Türumrandung 8 und ein erstes Türblatt 6.1. Zusätzlich kann die Aufzugstür ein zweites Türblatt 6.2 und/oder eine Verriegelungsvorrichtung 10 zur Verriegelung des Türblattes 6.1 aufweisen.

Die Verriegelungsvorrichtung 10 weist einen Riegel 16 und einen mechanischen Anschlag 14 auf. Der Riegel 16 kann beispielhaft mit dem ersten Türblatt 6.1 gekoppelt und der Anschlag 14 am zweiten Türblatt 6.2 oder an der Türumrandung 8 befestigt sein. Wenn der Riegel 16 mit dem mechanischen Anschlag 14 im Eingriff ist, ist eine Öffnungsbewegung des ersten und gegebenenfalls des zweiten Türblattes 6.1, 6.2 verhindert. An der Verriegelungsvorrichtung 10 kann zur Überwachung der Verriegeltenstellung eine Schaltvorrichtung 4 angeordnet sein.

In den Figuren 2A, 2B ist eine Schaltvorrichtung 4 einer Aufzugstür 2 gemäss dem Stand der Technik vereinfacht dargestellt. Die Aufzugstür 2 umfasst ein in seiner Geschlossenstellung gezeigtes Türblatt 6 und eine Türumrandung 8. Die Schaltvorrichtung 4 zur Überwachung der Geschlossenstellung des Türblattes 6 umfasst einen Magneten 20 und einen Näherungssensor 22. Der Magnet 20 ist am Türblatt 6 befestigt. Der Näherungssensor 22 ist an der Türumrandung 8 befestigt und weist einen Detektionsabstand SA auf. Der Detektionsabstand SA kennzeichnet den maximalen Abstand zwischen dem Magneten 20 und dem Näherungssensor 22, der für eine Erzeugung eines Türkontaktsignals S ausreicht.

Die Figur 2A zeigt die Aufzugstür 2 im Zustand gemäss einer erfolgten Justierung der Schaltvorrichtung 4 durch einen Servicetechniker. Der Servicetechniker hatte zum Zeitpunkt der Justierung die Möglichkeit, die Befestigungsposition des Näherungssensors 22 und/oder des Magneten 20 derart festzulegen, dass ein die Geschlossenstellung detektierendes Türkontaktsignal S ausgegeben wird, wenn das Türblatt 6 einen maximalen Spaltabstand W zur Türumrandung 8 aufweist. Eine solche Justierung basiert auf dem Detektionsabstand SA. Entsprechend wird das Türkontaktsignal S unterbrochen, wenn das Türblatt 6 in Öffnungsrichtung O derart bewegt wird, dass der Abstand zwischen dem Magnet 20 und dem Näherungssensor 22 grösser als der Detektionsabstand SA ist. Entsprechend der Justierung bewegt sich der Magnet 20 bei einer Bewegung des Türblattes 6 in Öffnungs- oder Schliessrichtung O, C entlang seiner vorgesehenen Bewegungsachse B.

Figur 2B zeigt das Türblatt 6 in seiner Geschlossenstellung, nachdem äussere Einflüsse eine Veränderung von Komponenten der Aufzugstür 2 bewirkt haben. Beispielsweise können solche Veränderungen durch von Aufzugspassagieren bewirkte Verformungen des Türblattes 6 oder durch Abnutzung von Führungselementen des Türblattes 6 verursacht sein. Entsprechend bewegt sich der Magnet 20 bei der Bewegung des Türblattes 6 in Öffnungs- oder Schliessrichtung O, C nicht mehr entlang seiner vorgesehenen Bewegungsachse B, sondern entlang einer veränderten Bewegungsachse B'. Aufgrund des Detektionsabstandes SA, der seit dem Zeitpunkt der Justierung der Schaltvorrichtung 4 durch den Servicetechniker im Wesentlichen unverändert ist, ergibt sich gemäss Figur 2B daher, dass der Schaltvorgang der Schaltvorrichtung bei einem zum maximalen Spaltabstand W veränderten maximalen Spaltabstand W' erfolgt. Entsprechend wird das Türkontaktsignal S nur dann ausgegeben, wenn der veränderte maximale Spaltabstand W' unterschritten ist. Im ungünstigsten Fall kann das Türblatt 6 an der Türumrandung 8 angrenzen, ohne dass ein Türkontaktsignal S die Geschlossenstellung des Türblattes 6 detektiert, weil der sich daraus ergebende Abstand des Magneten 20 vom Näherungssensor 22 grösser als der Detektionsabstand SA ist. Wenn dieses Türkontaktsignal S für eine Fortführung des Betriebes der Aufzugsanlage unerlässlich ist, führt dies zu einem vorübergehenden Ausfall der Aufzugsanlage, bis die Schaltvorrichtung 4 durch einen Servicetechniker neu justiert ist.

Eine beispielhafte erfindungsgemässe Schaltvorrichtung 4 ist in Figur 3 gezeigt. Die Schaltvorrichtung 4 umfasst einen Magneten 20, einen Detektionsraum DR und mindestens zwei Näherungssensoren 22a, 22b, 22c. Darüber hinaus kann die Schaltvorrichtung 4 eine Auswerteeinheit 26 aufweisen. Die Näherungssensoren 22a, 22b, 22c sind angrenzend am Detektionsraum DR angeordnet. Beispielhaft umfasst die Schaltvorrichtung 4 einen Schalterkörper 21, an dem die Näherungssensoren 22a, 22b, 22c befestigt sind.

Im Fall einer gemäss Figur 1 erläuterten Überwachung der Verriegeltenstellung können der Magnet 20 am Riegel und die Näherungssensoren 22a, 22b, 22c am Anschlag angeordnet, vorzugsweise befestigt, sein - oder vice versa. Alternativ dazu kann die Schaltvorrichtung 4 zur Überwachung einer Offen- oder Geschlossenstellung oder einer beliebigen Betriebsstellung des Türblattes vorgesehen sein. Zu diesem Zweck können die Näherungssensoren 22a, 22b, 22c am ersten Türblatt und der Magnet 20 am gegebenenfalls vorhandenen zweiten Türblatt oder an der Türumrandung angeordnet, vorzugsweise befestigt, sein - oder vice versa. Befindet sich das Türblatt oder der Riegel in der zu überwachenden Stellung oder in deren unmittelbarer Nähe, weist der Magnet 20 eine Eintauchtiefe ET in den Detektionsraum DR auf. Demnach taucht der Magnet 20 zumindest teilweise in den Detektionsraum DR ein. Die Schaltvorrichtung 4 ist derart ausgebildet oder justierbar, dass ein Türkontakt bei einer vorgegebenen Eintauchtiefe ET* in den Detektionsraum DR geschaltet wird.

Entsprechend des Abstandes des zumindest teilweise in den Detektionsraum DR eingetauchten Magneten 20 zu jedem einzelnen der Näherungssensoren 22a, 22b, 22c erzeugt mindestens einer der Näherungssensoren 22a, 22b, 22c ein dem jeweiligen Näherungssensor 22a, 22b, 22c zuordenbares Sensorsignal 24a, 24b, 24c. Das mindestens eine Sensorsignal 24a, 24b, 24c kann an die Auswerteeinheit 26 übermittelt werden. Bei Vorliegen von mindestens zwei Sensorsignalen 24a, 24b, 24c lässt sich eine Eintauchtiefe ET des Magneten 20 durch eine Auswertung dieser Sensorsignale 24a, 24b, 24c und gegebenenfalls der vorliegenden Bewegungsrichtung des Türblattes ermitteln. Beispielsweise kann diese Auswertung unter Zuhilfenahme von mathematischen Algorithmen erfolgen, die eine Abhängigkeit des Sensorsignales 24a, 24b, 24c vom Abstand des Magneten 20 zu den zugeordneten Näherungssensoren 22a, 22b, 22c umschreiben. Wenn die Eintauchtiefe ET des Magneten 20 der vorgegebenen Eintauchtiefe ET* entspricht, kann ein Türkontakt mittels Ausgeben eines Türkontaktsignals S geschaltet werden. Das Türkontaktsignal S signalisiert demnach, dass das Türblatt die Geschlossen-, Offen- oder Verriegeltenstellung oder die vorher beliebig festgelegte Betriebsposition erreicht bzw. passiert hat.

Die Figuren 4A, 5A, 6 zeigen Bestandteile einer Aufzugstür mit einer Schaltvorrichtung 4 gemäss verschiedener Ausgestaltungsvarianten. Die Aufzugstür weist die Bestandteile der in Figur 1 dargestellten Aufzugstür auf. Die Schaltvorrichtung 4 umfasst einen Magneten 20, einen Detektionsraum DR, mindestens zwei Näherungssensoren 22a, 22b, 22c, 22d und kann eine Auswerteeinheit 26 aufweisen. Die Näherungssensoren 22a, 22b, 22c, 22d sind angrenzend am Detektionsraum DR angeordnet. Der Magnet 20 ist am Türblatt 6 und die Näherungssensoren 22a, 22c sind an der Türumrandung 8 befestigt (Figur 4A) - oder vice versa (Figur 6). Alternativ dazu können der Magnet 20 an einem ersten Türblatt 6.1 und die Näherungssensoren 22a, 22b an einem zweiten Türblatt 6.2 (Figur 5A) befestigt sein.

Bei einer Schliessbewegung C des mindestens einen zumindest teilweise geöffneten Türblattes 6, 6.1, 6.2 taucht der Magnet 20 in den Detektionsraum DR ein. Der Magnet 20 wird dabei entlang einer vorgegebenen Bewegungsachse B bezüglich des Detektionsraumes DR bewegt, wobei äussere Einflüsse zu einer veränderten Bewegungsachse B' führen können. Die Näherungssensoren 22a, 22b, 22c, 22d erzeugen jeweils einen dem Näherungssensor 22a, 22b, 22c 22d zuordenbares Sensorsignal 24a, 24b, 24c, 24d, wenn sich der Magnet 20 in detektierbarer Nähe des jeweiligen Näherungssensors 22a, 22b, 22c 22d befindet. Diese Sensorsignale 24a, 24b, 24c, 24d können an die Auswerteeinheit 26 übermittelt und innerhalb der Auswerteeinheit 26 ausgewertet werden. Wenn die Auswertung, gegebenenfalls ein Vergleich, der Sensorsignale 24a, 24b, 24c, 24 durch die Auswerteeinheit 26 ergibt, dass das Türblatt 6.1 gemäss Zweck der Schaltvorrichtung 4 verriegelt bzw. verschlossen bzw. geöffnet ist bzw. eine definierte Betriebsposition einnimmt, wird das Türkontaktsignal S ausgegeben. Ein solches Türkontaktsignal S kann beispielsweise zur Schaltung eines Sicherheitskreises der Aufzugsanlage verwendet werden. Wenn die Auswertung der Sensorsignale 24a, 24b, 24c, 24d durch die Auswerteeinheit 26 ergibt, dass das Türblatt 6.1 nicht mehr verriegelt bzw. verschlossen bzw. geöffnet ist bzw. die definierte Betriebsposition einnimmt, wird das Türkontaktsignal S gestoppt.

Eine Anzahl von mindestens zwei Näherungssensoren 22a, 22b, 22c ist notwendig, wenn davon ausgegangen werden kann, dass die Bewegungsachse B' des Magneten 20 im Detektionsraum DR auch nach Eintreten der die Aufzugstürkomponenten verändernden Einflüsse im Wesentlichen nur entlang einer Ebene wie beispielsweise der gemäss den Figuren 4A, 5A gezeigten Darstellungsebene verändert ist. Eine Anzahl von mindestens drei, vorzugsweise nicht entlang einer Gerade angeordneten, Näherungssensoren 22a, 22b, 22c (bspw. Figur 6) ist hingegen notwendig, wenn der Magnet 20 nach Eintreten der die Aufzugstürkomponenten verändernden Einflüsse im Detektionsraum DR eine beliebig veränderte Bewegungsachse B' aufweisen kann.

Die Figur 4A zeigt die Schaltvorrichtung 4 gemäss einer ersten Ausgestaltungsvariante, bei der die Näherungssensoren 22a, 22c im Wesentlichen beidseitig der unter Umständen mittels äusserer Einflüsse veränderten Bewegungsachse B, B' des Magneten 20 angeordnet sind.

Die Figur 5A zeigt die Schaltvorrichtung 4 gemäss einer zweiten Ausgestaltungsvariante, bei der die Näherungssensoren 22a, 22b im Wesentlichen einseitig der unter Umständen mittels äusserer Einflüsse veränderten Bewegungsachse B, B' des Magneten 20 angeordnet sind.

Die Figuren 4B und 5B zeigen Signalverlaufsdiagramme der in den Figur 4A bzw. 5A gezeigten Schaltvorrichtungen 4. In diesen Signalverlaufsdiagrammen sind Signalwerte, insbesondere die Signalstärken, der Sensorsignale 24a, 24b, 24c in Abhängigkeit der Eintauchtiefe ET des Magneten 20 in den Detektionsraum DR abgebildet. Eine höhere Signalstärke entspricht dabei in den gezeigten Figuren 4A, 5A einem verringerten Abstand des Magneten 20 zum betreffenden Näherungssensor 22a, 22b, 22c. Aufgrund der Sensorcharakteristik der einzelnen Näherungssensoren 22a, 22b, 22c ist bekannt, welchen Abstand der Magnet 20 zum entsprechenden Näherungssensor 22a, 22b, 22c bei dem detektierten Signalwert 24a, 24b, 24c aufweist. Demnach lässt sich aus den Sensorsignalen 24a, 24b, 24c mindestens zweier Näherungssensoren 22a, 22b, 22c eine Position des Magneten 20 im Detektionsraum DR ermitteln. Gemäß der Erfindung ist mittels einer Auswertung der Sensorsignale 24a, 24b, 24c innerhalb der Auswerteeinheit 26 ermöglicht, dass der Türkontakt bei einer vorgegebenen Eintauchtiefe ET* des Magneten 20 in den Detektionsraum DR mittels des Türkontaktsignals S geschaltet wird.

Die Auswerteeinheit 26 kann derart ausgebildet sein, dass bei der Justierung der Schaltvorrichtung 4 Signalwerte 24a, 24b, 24c der Näherungssensoren 22a, 22b, 22c bei vorgegebener Eintauchtiefe ET* des Magneten 20 als Referenzsignalwerte 25a, 25b, 25c abgespeichert werden können. Die Referenzsignalwerte 25a, 25b, 25c kennzeichnen daher eine Referenzstellung des Magneten 20 bei der vorgegebenen Eintauchtiefe ET*.

Durch Vergleich der bei der vorgegebenen Eintauchtiefe ET* im Laufe des Betriebes der Aufzugstür auftretenden Signalwerte der Sensorsignale 24a, 24b, 24c mit den Referenzsignalwerten 25a, 25b, 25c lässt sich bestimmen, inwieweit die augenblickliche Position des Magneten 20 von der Position des Magneten 20 zum Zeitpunkt der Justierung der Schaltvorrichtung 4 bei der vorgegebenen Eintauchtiefe ET* abweicht. Demnach lässt sich erkennen, inwieweit äussere Einflüsse zur Verformung der Aufzugstür beigetragen haben. Darüber hinaus lässt sich abschätzen, innerhalb welchen Zeitraums eine erneute Justierung der Aufzugstür zu erfolgen hat, ohne dass ein Ausfall der Aufzugsanlage aufgrund einer Fehlfunktion der Aufzugstür riskiert wird. Durch Ausgeben eines Justieranfragesignals bei einer vorab festlegbaren Abweichung dieser Signalwerte der Sensorsignale 24a, 24b, 24c von den Referenzsignalwerten 25a, 25b, 25c kann ein solcher Ausfall der Aufzugsanlage verhindert werden. Bei der Festlegung der zu einem Justieranfragesignal führenden Abweichung können bspw. Masstoleranzen von Komponenten der Aufzugstür die Grösse des Detektionsraumes DR der Schaltvorrichtung 4 berücksichtigt werden.

In Figur 5B sind beispielhaft Verläufe derjenigen Signalwerte der Sensorsignale 24a', 24b' mit unterbrochener Linie gezeigt, die aus einer Bewegung des Magneten 20 entlang seiner veränderten Bewegungsachse B' resultieren. Gemäss der gezeigten Darstellung kann die Schaltvorrichtung 4 im Falle einer Anordnung der Näherungssensoren 22a, 22b im Wesentlichen einseitig der unter Umständen veränderten Bewegungsachse B, B' des Magneten 20 so justiert sein, dass das Kriterium für das Ausgeben des Türkontaktsignals S gleich hohe Signalwerte 24a, 24b; 24a', 24b' der Näherungssensoren 22a, 22b ist. Ein in der Auswerteeinheit 26 gespeicherter Mindestwert M ist im Fall einer solchen Auswertung erforderlich, um ein Ausgeben des Türkontaktsignals S zu verhindern, wenn die Signalwerte 24a, 24b, 24a', 24b' kleiner als dieser Mindestwert M sind.

Figur 6 zeigt eine Schaltvorrichtung 4 einer Aufzugstür gemäss einer dritten Ausgestaltungsvariante. Die Schaltvorrichtung 4 kann bei vorhandener Auswerteeinheit 26 eine Selbsttesteinheit 28.1, 28.2 umfassen. Die Selbsttesteinheit 28.1, 28.2, beispielhaft umfassend mindestens einen auf die Näherungssensoren 22a, 22b, 22c, 22d wirkenden Elektromagneten, erzeugt in vorgebbarer Frequenz magnetische Impulse. Die magnetischen Impulse wirken auf die Näherungssensoren 22a, 22b, 22c, 22d, woraufhin die Näherungssensoren 22a, 22b, 22c, 22d den Impulsen entsprechende Signalwerte erzeugen. Diese mittels der Impulse erzeugten Signalwerte überlagern die auf Basis der Detektion des Magneten 20 generierten Signalverläufe der Sensorsignale 24a, 24b, 24c, 24d. Mittels der Auswertung der Sensorsignale 22a, 22b, 22c, 22d innerhalb der Auswerteeinheit 26 kann demnach erkannt werden, ob die Näherungssensoren 22a, 22b, 22c, 22d bzw. die Schaltvorrichtung 4 diese erzeugten Impulsen in einer zu erwartenden Weise verarbeitet. Ist dies nicht der Fall, kann das auf eine Funktionsstörung der Schaltvorrichtung 4 deuten. Entsprechend kann ein Fehlersignal erzeugt werden, welches beispielhaft eine Wartungsanfrage zur Wartung der Schaltvorrichtung 4 generiert.

## Patentansprüche

1. Schaltvorrichtung (4) für eine Aufzugstür (2), zum Bereitstellen eines Türkontaktsignals (S), die Schaltvorrichtung (4) umfassend einen Detektionsraum (DR), eine Vielzahl von Näherungssensoren (22a, 22b; 22c, 22d), wobei die Näherungssensoren (22a, 22c; 22b, 22d) angrenzend am Detektionsraum (DR) angeordnet sind und einen im Detektionsraum (DR) bewegbaren Magneten (20), wobei bei mindestens einer Stellung des Magneten (20) im Detektionsraum (DR) durch jeden der Näherungssensoren (22a, 22b, 22c, 22d) ein durch diesen Magneten (20) generiertes Sensorsignal (24a, 24b, 24c, 24d) erzeugbar ist, um anhand einer Auswertung der Sensorsignale (24a, 24b, 24c, 24d) Fehlstellungen des Magneten (20) im Detektionsraum (DR) zu kompensieren, wobei die Sensorsignale (24a, 24b, 24c, 24d) vom Abstand des Magneten (20) zu den Näherungssensoren (22a, 22b, 22c, 22d) abhängig sind und somit anhand der Sensorsignale (24a, 24b, 24c, 24d) der mindestens zwei Näherungssensoren (22a, 22b; 22c, 22d) eine Position des Magneten (20) im Detektionsraum (DR) ermittelbar ist, wobei die Schaltvorrichtung (4) eine Auswerteeinheit (26) umfasst, welche Auswerteeinheit (26) derart ausgebildet ist, dass mittels einer Auswertung aller Sensorsignale (24a, 24b, 24c, 24d) ein Türkontakt bei vorgegebener Eintauchtiefe (ET*) des Magneten (20) in den Detektionsraum (DR) geschaltet wird.

2. Schaltvorrichtung (4) nach Anspruch 1, wobei die Näherungssensoren (22a, 22b, 22c, 22d) durch Hall-Sensoren gebildet sind.

3. Schaltvorrichtung (4) nach einem der vorangegangenen Ansprüche, wobei die Näherungssensoren (22a, 22b) im Wesentlichen einseitig einer Bewegungsachse (B) des Magneten (20) angeordnet sind.

4. Schaltvorrichtung (4) nach einem der vorangegangenen Ansprüche, wobei die Näherungssensoren (22a, 22c) im Wesentlichen beidseitig einer Bewegungsachse (B) des Magneten (20) angeordnet sind.

5. Schaltvorrichtung (4) nach einem der vorangegangenen Ansprüche, wobei die Schaltvorrichtung (4) zwei Näherungssensoren (22a, 22b) oder drei Näherungssensoren (22a, 22b, 22c, 22d) umfasst.

6. Schaltvorrichtung (4) nach einem der vorhergehenden Ansprüche, wobei die Auswerteeinheit (26) derart ausgebildet ist, dass Referenzsignalwerte (25a, 25b, 25c), welche bei einer Referenzstellung des Magneten (20) erzeugte Signalwerte der Sensorsignale (24a, 24b, 24c) sind, in der Auswerteeinheit (26) speicherbar und die Referenzsignalwerte (25a, 25b, 25c) mit den bei einer aktuellen Stellung des Magneten (20) erzeugten Signalwerten der Sensorsignale (24a, 24b, 24c) vergleichbar sind.

7. Schaltvorrichtung (4) nach einem der vorhergehenden Ansprüche, wobei ein Mindestwert (M) in der Auswerteeinheit (26) speicherbar ist, und die Auswerteeinheit (26) derart ausgebildet ist, dass der Türkontakt nur geschaltet wird, wenn die Signalwerte (24a, 24b, 24c) den Mindestwert (M) überschreiten.

8. Schaltvorrichtung (4) nach einem der vorangegangenen Ansprüche, aufweisend eine magnetische Impulse erzeugende Selbsttesteinheit (28.1, 28.2), die derart auf mindestens einen der Näherungssensoren (22a, 22c; 22b, 22d) wirkt, dass mittels eines solchen Impulses ein Signalwert (24a, 24b, 24c, 24d) erzeugt wird.

9. Verfahren zum Bereitstellen eines Türkontaktsignals (S), wobei das Verfahren mittels einer einen Magneten (20), einer Vielzahl von Näherungssensoren (22a, 22c; 22b, 22d), einen Detektionsraum (DR) umfassenden Schaltvorrichtung (4) durchgeführt wird, und die Näherungssensoren (22a, 22c; 22b, 22d) am Detektionsraum (DR) angeordnet sind, mit den folgenden Verfahrensschritten:
Erzeugen eines von einem Abstand des Magneten (20) von einem ersten der Näherungssensoren (22a) abhängigen ersten Sensorsignales (24a) bei einer Stellung des Magneten (20) im Detektionsraum (DR),
Erzeugen eines von einem Abstand des Magneten (20) von einem zweiten der Näherungssensoren (22c) abhängigen zweiten Sensorsignals (24c) bei derselben Stellung des Magneten (20) im Detektionsraum (DR),
Auswerten des ersten und des zweiten Sensorsignals (24a, 24c) mittels einer Auswerteeinheit (26) der Schaltvorrichtung (4), wodurch eine Position des Magneten (20) im Detektionsraum (DR) ermittelbar ist
Schalten eines Türkontaktes bei vorgegebener Eintauchtiefe (ET*) des Magneten (20) in den Detektionsraum (DR),
wobei das Verfahren zur Kompensation von Fehlstellungen des Magneten (20) im Detektionsraum (DR) vorgesehen ist.

10. Verfahren nach Anspruch 9, wobei auf Basis der Auswertung eine Eintauchtiefe (ET) des Magneten (20) in den Detektionsraum (DR) bestimmt wird.

11. Verfahren nach Anspruch 10, mit den folgenden zusätzlichen Verfahrensschritten:
Ermitteln eines ersten Referenzsignalwertes (25a) des ersten Sensorsignales (24a) bei einer Referenzstellung des Magneten (20),
Ermitteln eines zweiten Referenzsignalwertes (25b) des zweiten Sensorsignales (24b) bei der Referenzstellung des Magneten (20),
Abspeichern des ersten und des zweiten Referenzsignalwertes (25a, 25b) in der Auswerteeinheit (26),
Vergleichen der Referenzsignalwerte (25a, 25b) mit den einer aktuellen Stellung des Magneten (20) zuordenbaren Signalwerten der Sensorsignale (24a, 24b),
Ausgeben eines Justierungsanfragesignals bei einer auf Basis des Vergleichs der Referenzsignalwerte (25a, 25b) mit den der aktuellen Stellung des Magneten (20) zuordenbaren Signalwerten erkannten überhöhten Abweichung der Referenzstellung zur aktuellen Stellung des Magneten (20).

12. Aufzugstür (2) mit einer Schaltvorrichtung (4) nach einem der Ansprüche 1 bis 8.

13. Aufzugstür (2) nach Anspruch 12, die Aufzugstür (2) aufweisend eine zwei zueinander zu verriegelnde Komponenten (14, 16) umfassende Verriegelungsvorrichtung (10), wobei die zueinander zu verriegelnden Komponenten (14, 16) vorzugsweise ein Riegel (16) und ein Anschlag (14) sind, oder die Aufzugstür (2) aufweisend mindestens zwei zueinander bewegbare Komponenten (6, 6.1, 6.2, 8), wobei die mindestens zwei zueinander bewegbaren Komponenten mindestens ein Türblatt (6, 6.1, 6.2) und eine Türumrandung (8) sind, wobei die Näherungssensoren (22a, 22b, 22c, 22d) an einer ersten der Komponenten (14, 16, 6, 6.1, 6.2, 8) befestigt sind und der Magnet (20) an einer zweiten der Komponenten (14, 16, 6, 6.1, 6.2, 8) befestigt ist.

## Claims

1. Switching device (4) for an elevator door (2), which switching device is intended to provide a door contact signal (S), the switching device (4) comprising a detection space (DR), a plurality of proximity sensors (22a, 22b; 22c, 22d), wherein the proximity sensors (22a, 22c; 22b, 22d) are arranged on the detection space (DR) so as to be adjacent, and a magnet (20) which can be moved in the detection space (DR), wherein, in at least one position of the magnet (20) in the detection space (DR), a sensor signal (24a, 24b, 24c, 24d) generated by this magnet (20) can be produced by each of the proximity sensors (22a, 22b, 22c, 22d) in order to compensate for misalignments of the magnet (20) in the detection space (DR) on the basis of an evaluation of the sensor signals (24a, 24b, 24c, 24d), wherein the sensor signals (24a, 24b, 24c, 24d) are dependent on the distance of the magnet (20) from the proximity sensors (22a, 22b, 22c, 22d) and a location of the magnet (20) in the detection space (DR) can therefore be determined on the basis of the sensor signals (24a, 24b, 24c, 24d) of the at least two proximity sensors (22a, 22b; 22c, 22d), wherein the switching device (4) comprises an evaluation unit (26), which evaluation unit (26) is designed such that, by means of evaluating all of the sensor signals (24a, 24b, 24c, 24d), a door contact is switched when the magnet (20) enters the detection space (DR) by a predefined entry depth (ET*).

2. Switching device (4) according to claim 1, wherein the proximity sensors (22a, 22b, 22c, 22d) are formed by Hall effect sensors.

3. Switching device (4) according to either of the preceding claims, wherein the proximity sensors (22a, 22b) are arranged substantially on one side of a movement axis (B) of the magnet (20).

4. Switching device (4) according to any of the preceding claims, wherein the proximity sensors (22a, 22c) are arranged substantially on both sides of a movement axis (B) of the magnet (20).

5. Switching device (4) according to any of the preceding claims, wherein the switching device (4) comprises two proximity sensors (22a, 22b) or three proximity sensors (22a, 22b, 22c, 22d).

6. Switching device (4) according to any of the preceding claims, wherein the evaluation unit (26) is designed such that reference signal values (25a, 25b, 25c), which are signal values of the sensor signals (24a, 24b, 24c) that are produced when the magnet (20) is in a reference position, can be stored in the evaluation unit (26) and the reference signal values (25a, 25b, 25c) can be compared with the signal values of the sensor signals (24a, 24b, 24c) that are produced when the magnet (20) is in a current position.

7. Switching device (4) according to any of the preceding claims, wherein a minimum value (M) can be stored in the evaluation unit (26), and the evaluation unit (26) is designed such that the door contact is only switched when the signal values (24a, 24b, 24c) exceed the minimum value (M).

8. Switching device (4) according to any of the preceding claims, comprising a self-test unit (28.1, 28.2) which generates magnetic pulses and acts on at least one of the proximity sensors (22a, 22c; 22b, 22d) such that a signal value (24a, 24b, 24c, 24d) is produced by means of a pulse of this kind.

9. Method for providing a door contact signal (S), wherein the method is carried out by means of a switching device (4) comprising a magnet (20), a plurality of proximity sensors (22a, 22c; 22b, 22d) and a detection space (DR), and the proximity sensors (22a, 22c; 22b, 22d) are arranged on the detection space (DR), the method comprising the following method steps:
generating a first sensor signal (24a) which is dependent on a distance of the magnet (20) from a first of the proximity sensors (22a) when the magnet (20) is in one position in the detection space (DR),
generating a second sensor signal (24c) which is dependent on a distance of the magnet (20) from a second of the proximity sensors (22c) when the magnet (20) is in the same position in the detection space (DR),
evaluating the first and the second sensor signal (24a, 24c) by means of an evaluation unit (26) of the switching device (4), as a result of which a location of the magnet (20) in the detection space (DR) can be determined, and
switching a door contact when the magnet (20) enters the detection space (DR) by a predefined entry depth (ET*),
wherein the method is provided for compensating for misalignments of the magnet (20) in the detection space (DR).

10. Method according to claim 9, wherein an entry depth (ET) of the magnet (20) into the detection space (DR) is determined on the basis of the evaluation.

11. Method according to claim 10, comprising the following additional method steps:
determining a first reference signal value (25a) of the first sensor signal (24a) when the magnet (20) is in a reference position,
determining a second reference signal value (25b) of the second sensor signal (24b) when the magnet (20) is in the reference position,
storing the first and the second reference signal value (25a, 25b) in the evaluation unit (26),
comparing the reference signal values (25a, 25b) with the signal values of the sensor signals (24a, 24b) that can be assigned to a current position of the magnet (20), and
outputting an adjustment request signal in the event of an excessive deviation of the reference position from the current position of the magnet (20), which deviation has been detected on the basis of comparing the reference signal values (25a, 25b) with the signal values that can be assigned to the current position of the magnet (20).

12. Elevator door (2) comprising a switching device (4) according to any of claims 1 to 8.

13. Elevator door (2) according to claim 12, the elevator door (2) having a locking device (10) which comprises two components (14, 16) to be locked to one another, wherein the components (14, 16) to be locked to one another are preferably a bolt (16) and a stop (14), or the elevator door (2) having at least two components (6, 6.1, 6.2, 8) which can be moved with respect to one another, wherein the at least two components which can be moved with respect to one another are at least one door leaf (6, 6.1, 6.2) and a door surround (8), wherein the proximity sensors (22a, 22b, 22c, 22d) are attached to a first of the components (14, 16, 6, 6.1, 6.2, 8) and the magnet (20) is attached to a second of the components (14, 16, 6, 6.1, 6.2, 8).

## Revendications

1. Dispositif de commutation (4) destiné à une porte d'ascenseur (2), permettant de fournir un signal de contact de porte (S), le dispositif de commutation (4) comprenant une chambre de détection (DR), une multitude de capteurs de proximité (22a, 22b; 22c, 22d), les capteurs de proximité (22a, 22c; 22b, 22d) étant disposés de manière adjacente par rapport à la chambre de détection (DR), et un aimant (20) pouvant être déplacé dans la chambre de détection (DR), dans au moins une position de l'aimant (20) dans la chambre de détection (DR), un signal de capteur (24a, 24b, 24c, 24d) généré par cet aimant (20) pouvant être généré par chaque capteur de proximité (22a, 22b, 22c, 22d) afin de compenser les positions erronées de l'aimant (20) dans la chambre de détection (DR) à l'aide d'une évaluation des signaux de capteur (24a, 24b, 24c, 24d), les signaux de capteur (24a, 24b, 24c, 24d) étant dépendants de la distance entre l'aimant (20) et les capteurs de proximité (22a, 22b, 22c, 22d) et un emplacement de l'aimant (20) dans la chambre de détection (DR) pouvant donc être déterminé à l'aide des signaux de capteur (24a, 24b, 24c, 24d) des au moins deux capteurs de proximité (22a, 22b; 22c, 22d), le dispositif de commutation (4) comprenant une unité d'évaluation (26), laquelle unité d'évaluation (26) est conçue de telle sorte qu'en évaluant tous les signaux de capteur (24a, 24b, 24c, 24d), un contact de porte est commuté dans la chambre de détection (DR) à une profondeur d'enfoncement prédéterminée (ET*) de l'aimant (20).

2. Dispositif de commutation (4) selon la revendication 1, dans lequel les capteurs de proximité (22a, 22b, 22c, 22d) sont formés par des capteurs à effet Hall.

3. Dispositif de commutation (4) selon l'une des revendications précédentes, dans lequel les capteurs de proximité (22a, 22b) sont disposés sensiblement sur un côté d'un axe de déplacement (B) de l'aimant (20).

4. Dispositif de commutation (4) selon l'une des revendications précédentes, dans lequel les capteurs de proximité (22a, 22c) sont disposés sensiblement de part et d'autre d'un axe de déplacement (B) de l'aimant (20).

5. Dispositif de commutation (4) selon l'une des revendications précédentes, dans lequel le dispositif de commutation (4) comprend deux capteurs de proximité (22a, 22b) ou trois capteurs de proximité (22a, 22b, 22c, 22d).

6. Dispositif de commutation (4) selon l'une des revendications précédentes, dans lequel l'unité d'évaluation (26) est conçue de telle sorte que les valeurs de signal de référence (25a, 25b, 25c), lesquelles sont des valeurs de signal des signaux de capteur (24a, 24b, 24c) générées lorsque l'aimant (20) est dans une position de référence, peuvent être stockées dans l'unité d'évaluation (26) et que les valeurs de signal de référence (25a, 25b, 25c) sont comparables aux valeurs de signal des signaux de capteur (24a, 24b, 24c) générées lorsque l'aimant (20) est dans une position actuelle.

7. Dispositif de commutation (4) selon l'une des revendications précédentes, dans lequel une valeur minimale (M) peut être stockée dans l'unité d'évaluation (26), et l'unité d'évaluation (26) est conçue de telle sorte que le contact de porte est uniquement commuté lorsque les valeurs de signal (24a, 24b, 24c) dépassent la valeur minimale (M).

8. Dispositif de commutation (4) selon l'une des revendications précédentes, présentant une unité d'autotest (28.1, 28.2) générant des impulsions magnétiques et agissant sur au moins l'un des capteurs de proximité (22a, 22c; 22b, 22d) de telle sorte qu'une valeur de signal (24a, 24b, 24c, 24d) est générée au moyen d'une telle impulsion.

9. Procédé de fourniture d'un signal de contact de porte (S), le procédé étant réalisé au moyen d'un dispositif de commutation (4) comprenant un aimant (20), une multitude de capteurs de proximité (22a, 22c; 22b, 22d) et une chambre de détection (DR), et les capteurs de proximité (22a, 22c; 22b, 22d) étant disposés sur la chambre de détection (DR), comportant les étapes de procédé suivantes :
génération d'un premier signal de capteur (24a) dépendant d'une distance de l'aimant (20) d'un premier des capteurs de proximité (22a) dans une position de l'aimant (20) dans la chambre de détection (DR),
génération d'un second signal de capteur (24c) dépendant d'une distance de l'aimant (20) d'un second des capteurs de proximité (22c) dans la même position de l'aimant (20) dans la chambre de détection (DR),
évaluation des premier et second signaux de capteur (24a, 24c) au moyen d'une unité d'évaluation (26) du dispositif de commutation (4), ce qui permet de déterminer un emplacement de l'aimant (20) dans la chambre de détection (DR),
commutation d'un contact de porte à une profondeur d'enfoncement prédéterminée (ET*) de l'aimant (20) dans la chambre de détection (DR),
le procédé étant prévu pour compenser les positions erronées de l'aimant (20) dans la chambre de détection (DR).

10. Procédé selon la revendication 9, dans lequel une profondeur d'enfoncement (ET) de l'aimant (20) dans la chambre de détection (DR) est déterminée sur la base de l'évaluation.

11. Procédé selon la revendication 10, comportant les étapes de procédé supplémentaires suivantes :
détermination d'une première valeur de signal de référence (25a) du premier signal de capteur (24a) dans une position de référence de l'aimant (20),
détermination d'une seconde valeur de signal de référence (25b) du second signal de capteur (24b) dans la position de référence de l'aimant (20),
stockage des première et seconde valeurs de signal de référence (25a, 25b) dans l'unité d'évaluation (26),
comparaison des valeurs de signal de référence (25a, 25b) avec les valeurs de signal des signaux de capteur (24a, 24b) qui peuvent être associées à une position actuelle de l'aimant (20),
émission d'un signal de demande de réglage en cas d'un écart excessif de la position de référence par rapport à la position actuelle de l'aimant (20), lequel écart excessif est enregistré sur la base de la comparaison des valeurs de signal de référence (25a, 25b) avec les valeurs de signal pouvant être associées à la position actuelle de l'aimant (20).

12. Porte d'ascenseur (2) comportant un dispositif de commutation (4) selon l'une des revendications 1 à 8.

13. Porte d'ascenseur (2) selon la revendication 12, la porte d'ascenseur (2) présentant un dispositif de verrouillage (10) comprenant deux composants (14, 16) à verrouiller l'un avec l'autre, les composants (14, 16) à verrouiller l'un avec l'autre étant de préférence un verrou (16) et une butée (14), ou la porte d'ascenseur (2) présentant au moins deux composants (6, 6.1, 6.2, 8) mobiles l'un vers l'autre, les au moins deux composants mobiles l'un vers l'autre présentant au moins un vantail de porte (6, 6.1, 6.2) et une bordure de porte (8), les capteurs de proximité (22a, 22b, 22c, 22d) étant fixés sur un premier des composants (14, 16, 6, 6.1, 6.2, 8) et l'aimant (20) étant fixé sur un second des composants (14, 16, 6, 6.1, 6.2, 8).
